# EUROPÄISCHE PATENTSCHRIFT

(11) **EP 2 337 678 B1**
(45) Veröffentlichungstag und Bekanntmachung des Hinweises auf die Patenterteilung: **26.04.2017**
(21) Anmeldenummer: 09780854.7
(22) Anmeldetag: 21.07.2009
(51) Int. Cl.: B31B 50/78, B31B 70/52, B31B 160/20

(54) **MITLAUFENDER SCHIEBER ZUM ÖFFNEN VON ENDEN VON SCHLAUCHSTÜCKEN**
DEVICE AND METHOD FOR OPENING ENDS OF HOSE PIECES TO FORM OPEN BOTTOM SQUARES
DISPOSITIF ET PROCÉDÉ POUR OUVRIR LES EXTRÉMITÉS DE PIÈCES TUBULAIRES POUR FORMER DES FONDS À SECTION CARRÉE

(30) Priorität: 05.08.2008 DE 102008040999; 19.12.2008 DE 102008063949
(43) Veröffentlichungstag der Anmeldung: 29.06.2011
(73) Patentinhaber: Windmöller & Hölscher KG, 49525 Lengerich (DE)
(72) Erfinder: ULLMANN, Klaus, 26670 Uplengen (DE)
(86) Internationale Anmeldenummer: PCT/EP2009/059330
(87) Internationale Veröffentlichungsnummer: WO 2010/015505

(56) Entgegenhaltungen:
- AT-B- 406 755
- DE-A1- 19 502 251
- DE-C- 619 167
- DE-C- 912 045

## Beschreibung

Die Erfindung betrifft eine Vorrichtung und ein Verfahren zum Öffnen von Enden von Schlauchstücken zu offenen Bodenquadraten.

Vorrichtungen zum Öffnen von Enden von Schlauchstücken zu offenen Bodenquadraten sind bereits bekannt und Bestandteil von Sackherstellungsvorrichtungen. Hier sind Sackherstellungsvorrichtungen gemeint, die Schlauchstücke aus beliebigen Materialien verarbeiten können. Vorzugsweise werden auf den weiter unten beschriebenen Vorrichtungen Schlauchstücke aus Kunststoff verarbeitet, insbesondere solche, die Gewebe aus gereckten Kunststoffbändchen umfassen.

Im Folgenden wird kurz ein Sackherstellungsprozess nach den Maschinen des Standes der Technik erläutert. Da die Maschinen des Standes der Technik auf der Bedien- und Antriebsseite nahezu gleich aufgebaut sind, um gleichzeitig beide Enden des Schlauchstücks bearbeiten zu können, wird in der folgenden Beschreibung nicht näher auf die verschiedenen Maschinenseiten eingegangen. Ein zuvor vereinzeltes Schlauchstück wird quer seiner Längsachse, also senkrecht zur Erstreckungsachse des Schlauchstückes, mithilfe eines geeigneten Transportmittels (beispielsweise Doppelbandförderer) zu einer Vorbruchstation geführt. Dort wird ein Formstempel, senkrecht zur Transportrichtung der Schlauchstücke, auf die Schlauchstücke abgesenkt. Auf der dabei entstandenen Falzkante befinden sich später die Eckeinschläge des geöffneten Sackbodens, der in der darauf folgenden Bodenöffnungsstation geformt wird. Dazu wird in der Bodenöffnungsstation die obere Wandung des Schlauchstückes, die aus mehreren Materiallagen bestehen kann, entlang der Falzkante auf sich selbst zurückgefaltet.

Anschließend wird auf einer Bodenöffnung in der Ventilzettelstation ein Ventil auf den geöffneten Boden gelegt. Durch dieses Ventil kann später der Sack über ein geeignetes Füllorgan befüllt werden. In der folgenden Zulegestation wird die Bodenöffnung des Sackes zugefaltet, so dass anschließend in der Bodendeckblattstation durch Verschweißen oder andere Fügeverfahren wie Verkleben der Bodenöffnung desselben mit einem Bodendeckblatt der Sack fertig gestellt wird.

Eine Vorrichtung zur Herstellung von Säcken gemäß der Patentanmeldung DE 195 02 251 A1 zeigt eine Bodenöffnungsvorrichtung, bei der ein als Schieber ausgestaltetes Mittel zum Öffnen der Bodenquadrate vorgesehen ist. Dieser Schieber wird in eine angehobene Stellung verbracht und gleichzeitig in die Schlauchstückebene ausgefahren, um die obere Wandung eines Schlauchstückes entlang der Falzlinie auf sich selbst umzuklappen. Anschließend wird der Schieber in der ausgefahrenen Stellung abgesenkt, um die Wandung anzudrücken, und danach wieder eingefahren.

Damit der beschriebene Schieber ordnungsgemäß arbeiten kann, ist es notwendig, dass sich das zu öffnende Schlauchstück in Ruhe befindet. Ein zugeführtes Schlauchstück muss also zunächst angehalten werden. Nachdem der Boden geöffnet wurde, muss das Schlauchstück wieder beschleunigt werden, um zur nächsten Bearbeitungsstation verbracht zu werden.

Dabei erweist sich allerdings als nachteilig, dass eine Bodenöffnungsvorrichtung gemäß der DE 195 02 251 A1 zu langsam ist. Außerdem ist eine solche Vorrichtung verschleißanfällig.

Die DE 912 045 offenbart eine Bodenlegevorrichtung für Kreuzbodenbeutelmaschinen, bei der eine sichelartiges Bodenlegeorgan von einem Antrieb, der aus dem Maschinenantrieb und zwei Zahnrädern gebildet wird, angetrieben wird. Dieses Bodenlegeorgan, das als Mittel zum Öffnen im Sinne der vorliegenden Patentanmeldung bezeichnet werden kann, bewegt sich zumindest teilweise in Transportrichtung und in Erstreckungsrichtung der Schlauchstücke. Die Zahnräder und der Maschinenantrieb können als erstes Mittel zum Bewegen angesehen werden. Das sichelartige Bodenlegeorgan berührt das Schlauchstück jedoch nur punktuell, so dass Schlauchstücke, insbesondere wenn sie Gewebe aus Kunststoffbändchen umfassen, oft nicht sicher geöffnet werden.

Die Aufgabe der vorliegenden Erfindung ist es daher, eine Vorrichtung zum Öffnen von Enden von Schlauchstücken zu offenen Bodenquadraten vorzuschlagen, die die Nachteile des Standes der Technik verringert. Erfindungsgemäß wird diese Aufgabe durch die Merkmale der kennzeichnenden Teile der Ansprüche 1 und 7 gelöst. Demnach ist vorgesehen, das Mittel zum Öffnen auf einem Schlitten (16) gelagert ist, welcher (16) auf dem Koppelelement bewegbar ist.

Bei einigen herkömmlichen Vorrichtungen zur Herstellung von Säcken werden die Schlauchstücke taktweise den einzelnen Bearbeitungsstationen zugeführt. Um Sackherstellungsvorrichtungen schneller zu gestalten ist es vorteilhaft, die Schlauchstücke ohne Unterbrechung, vorzugsweise mit einer gleichmäßigen Geschwindigkeit, zu transportieren. Dieser stillstandsfreie Betrieb wird dadurch ermöglicht, dass das Mittel zum Öffnen der Bodenquadrate während des Bodenöffnungsvorganges auch in Förderrichtung der Schlauchstücke bewegt wird. Mit der Erfindung ist es also nicht notwendig, die Schlauchstücke anzuhalten, um die Schlauchstückenden zu öffnen. Daher kann pro Zeitabschnitt eine große Anzahl an Schlauchstücken verarbeitet werden.

Gemäß der Erfindung ist ein erstes Mittel zum Bewegen vorgesehen, mit welchem das Mittel zum Öffnen in der Transportrichtung der Schlauchstücke oder in der Transportrichtung der Schlauchstücke und in Erstreckungsrichtung der Schlauchstücke bewegbar ist.
In der ersten Alternative dieser Ausgestaltung ist daran gedacht, dass das Mittel zum Öffnen mittels des ersten Mittels zum Bewegung zumindest zeitweise mit gleicher Geschwindigkeit und gleicher Richtung wie das Schlauchstück bewegt wird, dessen Enden zu öffnen sind. Zum tatsächlichen Öffnen des Schlauchstücks muss das Mittel zum Öffnen nun noch in Erstreckungsrichtung der Schlauchstücke bewegt werden, was weiter unten näher beschrieben wird. Bei der zweiten Alternative ist vor allem an ein rotierendes Bauteil gedacht, das um eine Drehachse drehbar ist. Diese Drehachse weist vorteilhafterweise eine Komponente auf, die orthogonal zur Ebene gerichtet ist, die durch das Schlauchstück aufgespannt wird. Beispielsweise ist die Drehachse vollständig orthogonal zu dieser Ebene ausgerichtet. Das rotierende Bauteil kann nun das Mittel zum Öffnen tragen. Bei der Rotation ist darauf zu achten, dass die Bewegung in der Transportrichtung der Schlauchstücke an die Bewegung der Schlauchstücke angepasst wird.

Das erste Mittel zum Bewegen kann von einem Antrieb mit der notwendigen Antriebsenergie versorgt werden. Dieser Antrieb kann ein einzelner Antrieb sein, der sogar auf die Mittel zum Bewegen an beiden Enden des Schlauchstücks wirken kann. Es können für diesen Zweck aber auch zwei separate Antriebe vorgesehen sein. Eine weitere Möglichkeit ist, dass von dem zentralen Hauptantrieb der Sackherstellungsvorrichtung das benötigte Antriebsdrehmoment abgenommen wird.

Das erste Mittel zum Bewegen kann auf verschiedene Arten ausgestaltet werden. So ist denkbar, dass ein angetriebenes Rad, beispielsweise ein Zahnrad, ein endloses, umlaufendes Antriebsmittel wie etwa eine Laschenkette antreibt. An dieser Laschenkette kann ein Tragelement angeordnet sein, welches das Mittel zum Öffnen trägt. Ein solches Tragelement kann auch auf einem Schienensystem linear verschiebbar angeordnet und von einem geeigneten Antrieb angetrieben werden. Ein solcher Antrieb kann ein Linearmotor sein, der in der Lage ist, ein Bauteil schnell zwischen zwei Positionen hin und her bewegen zu können, wobei wegen des Einsatzes nur weniger mechanischer Elemente wie Zahnräder lediglich ein geringer Verschleiß auftritt.

Weiterhin ist gemäß der Erfindung ein zweites Mittel zum Bewegen vorgesehen, mit welchem das Mittel zum Öffnen in Erstreckungsrichtung bewegbar ist. Dieses kann auf oder an einem wie auch immer gearteten ersten Mittel zum Bewegen angeordnet sein.

Bewegt sich beispielsweise das erste Mittel zum Bewegen in Transportrichtung, so kann das zweite Mittel die Bewegung des Mittels zum Öffnen in Längsrichtung des Schlauchstücks hervorrufen.

Aber auch, wenn das erste Mittel zum Bewegen Bewegungskomponenten sowohl in Transportrichtung der Schlauchstücke als auch In deren

Längsrichtung umfasst, kann ein zweites Mittel zum Bewegen vorgesehen sein, um beispielsweise der Bewegung des ersten Mittels zum Bewegen eine weitere Bewegung in Längsrichtung der Schlauchstücke zu überlagern. Damit ist es möglich, das Mittel zum Öffnen ausreichend weit vorzuschieben, um das Ende des Schlauchstückes sicher zu öffnen.

Das zweite Mittel zum Bewegen kann ein separater Antrieb sein, beispielsweise ein motorischer Antrieb. Denkbar ist aber auch eine mechanische Kraftübertragung. Darunter fällt beispielsweise ein Hebelgetriebe, welches aus mehreren mittels Drehgelenken verbundenen Hebelarmen besteht, die geeignet zueinander angeordnet sind. Ein Hebel wird dabei von dem ersten Mittel zum Bewegen mit einem Drehmoment oder mit einer Kraft versorgt. Das Hebelgetriebe kann auf diese Weise das Mittel zum Öffnen relativ zu dem ersten Mittel zum Bewegen verschieben. Das Mittel zum Öffnen kann beispielsweise auf Führungsmitteln wie etwa Schienen relativ zu einem Tragelement, an dem ein solches Führungsmittel befestigt sein kann, bewegbar sein und so eine Bewegung in Richtung der Längsachse der Schlauchstücke vollführen. Als weitere mechanische Kraftübertragungsmittel sind Kurvenführungen denkbar, die das Mittel zum Öffnen verschieben und die vom ersten Mittel zum Bewegen angetrieben werden.

Als Antrieb kommt generell auch ein Hubkolben in Betracht, der das Mittel zum Öffnen von einer Anfangsposition in eine Endposition verschieben kann. Mittels eines Hubkolbens, der recht preisgünstig ist, kann der Boden vergleichsweise schnell geformt werden.

Ein motorischer Antrieb kann auch hier ein Linearmotor sein, der als zweites Mittel zum Bewegen verwendet wird. Mit einem solchen Motor ist es sogar möglich, die Geschwindigkeit des Mittels zum Öffnen während des Öffnungsvorganges zu variieren.

Damit die obere Wandung des Schlauchstückes auf sich selbst zurückgefaltet werden kann, ist es vorteilhaft die untere Wandung des Schlauchstückes auf dem Transporttisch mit einer Fixiervorrichtung zu fixieren. Als Fixiervorrichtung ist ein Saugförderband oder ein mitlaufender Fixierkolben geeignet.

Es stellte sich als besonders vorteilhaft heraus, das zumindest eine Mittel zum Öffnen der Bodenquadrate als ein sich in Erstreckungsrichtung des Schlauchstückes erstreckendes flaches Blech auszugestalten. Die Ebene des Bleches und des Schlauchstückes sind demnach vorteilhafterweise - zumindest nahezu - parallel.

Wie bereits erwähnt, ist vorteilhafterweise ein Pneumatikzylinder zum Verschieben des Mittels zum Öffnen der Bodenquadrate auf dem Träger in Erstreckungsrichtung der Schlauchstücke vorgesehen.

Weitere Ausführungsbeispiele der Erfindung gehen aus der Zeichnung, der zugehörigen gegenständlichen Beschreibung und den Ansprüchen hervor. Die einzelnen Figuren der Zeichnung zeigen:
- Fig. 1: Prinzipskizze einer Vorrichtung zur Herstellung von Gewebesäcken
- Fig. 2: Aufriss einer erfindungsgemäßen Bodenöffnungsvorrichtung
- Fig. 3: Ansicht II-III aus Fig. 2 vor dem Öffnen des Bodens
- Fig. 4: Ansicht wie Fig. 3, jedoch während der Bodenöffnung
- Fig. 5: Wie Fig. 4, jedoch nach erfolgter Bodenöffnung

Die Fig. 1 zeigt schematisch einzelne Schritte zur Verarbeitung eines Schlauches, beispielsweise eines Gewebeschlauches, zu Säcken, wie sie in der Sackherstellungsvorrichtung 1 erfolgen.

Zunächst wird der Schlauch 2 der Sackherstellungsvorrichtung 1 zugeführt. Dies geschieht vorteilhafterweise durch Abwickeln des einen Wickel 3 bildenden Schlauches in einer Abwicklungseinrichtung 4. Anschließend erfährt der Schlauch 2 die so genannte Öffnung in der Öffnungsstation 5. Dabei wird der Gewebeschlauch um ein Innenwerkzeug herum geführt, welches die beiden Wandungen voneinander trennt, so dass sich die Wandungen, falls sie bei einem der Herstellungsschritte des Schlauches miteinander verklebt wurden, trennen. Nur bei getrennten Wandungen kann sichergestellt werden, dass die folgenden Produktionsschritte ordnungsgemäß durchgeführt werden können. Im Anschluss werden die voneinander getrennten Wandungen (Materiallagen) des Schlauches wieder aufeinander gelegt.
Der Schlauch wird nun der Querschneideeinrichtung 6 zugeführt, die den Schlauch in einzelne Schlauchstücke 13 vereinzelt.

Anschließend erfolgt eine Änderung der ursprünglichen Transportrichtung z, in der der Schlauch bzw. die Schlauchstücke in Richtung ihrer Längsachsen transportiert wurden, in die neue Transportrichtung x, so dass die Schlauchstücke 13 nun nicht mehr in Richtung z ihrer Schlauchlängsachse, sondern quer hierzu transportiert werden, so dass die Enden der Schlauchstücke zwecks Anformung der Böden seitlich erreichbar sind.

In der folgenden Station, der Bodenöffnungsstation 8, werden beide Enden eines jeden Schlauchstücks 13 geöffnet und die so genannten Bodenquadrate gelegt. In der darauf folgenden Ventilstation 9 wird auf eines der beiden offenen Enden ein Ventil aufgelegt und befestigt. Die offenen Böden werden nun in der Bodenschließstation 10 geschlossen, wobei zwei Laschen aufeinander gelegt werden und miteinander dauerhaft, beispielsweise durch verschweißen, verbunden werden. Den Abschluss des eigentlichen Sackherstellprozesses bildet das Aufbringen je eines Bodendeckblattes auf die Böden in der Deckblattstation 11. Dazu können die Deckblätter ebenfalls aufgeschweißt werden. Die fertigen Säcke werden anschließend auf dem Sackstapel 12 abgelegt und von dort auf nicht näher beschriebene Weise abtransportiert.

Die Figur 2 zeigt einen Aufriss einer Ausführungsform einer erfindungsgemäßen Vorrichtung zum Öffnen von Enden von Schlauchstücken 13 zu offenen Bodenquadraten 14.

Als Mittel zum Öffnen der Bodenquadrate ist ein Schieberblech 15 vorgesehen. Das Schieberblech 15 ist auf einem Schlitten 16 verschiebbar gelagert, welcher 16 auf einem Träger 17 in Richtung des Pfeils z, also in Erstreckungsrichtung z der Schlauchstücke 13, bewegbar ist. Zum Verschieben des Bleches 15 ist ein Hubkolben- oder Pneumatikzylinder 21 vorgesehen, dessen Kolben in Richtung des Pfeils 23 bewegbar ist. Der Träger 17 ist über Drehlager 18 an jeweils einem Ende von zwei Hebelarmen 19 um die Achsen D₁ und D₂ drehbar gelagert. Die anderen Enden der zwei Hebelarme 19 sind um die Achsen D₃ und D₄ drehbar in einem Gestell 30 gelagert.

Im kontinuierlichen Betrieb der Sackherstellungsmaschine werden die Schlauchstücke - in der Regel mit gleichmäßiger Geschwindigkeit - der Bodenöffnungsvorrichtung 8 zugeführt. Die Hebelarme 19 drehen sich dabei innerhalb der x-z-Ebene mit einer ungleichförmigen Geschwindigkeit. Die ungleichförmige Geschwindigkeit - in Richtung des Pfeils 24 bzw. in der x-z-Ebene - wird mit einer nicht näher beschriebenen Synchronisationseinheit, beispielsweise einem Elektromotor 22 mit Ungleichförmigkeitsgetriebe, dahingehend synchronisiert, dass der Schieber sich entlang der x-Richtung (Transportrichtung der Schlauchstücke 13) möglichst mit der gleichen Geschwindigkeit bewegt wie die Schlauchstücke 13. Eine ungleichförmige Drehbewegung kann auch erzielt werden, wenn der Rotor des Elektromotors 22 mit einer ungleichförmigen Rotationsgeschwindigkeit bewegt wird.

Während der Drehbewegung der Hebelarme 19 wird das Schiebeblech 15 auf dem Träger 17 abwechselnd - in Ausbreitungsrichtung z der Schlauchstücke 13 - hin und her bewegt.

Nachdem das Schlauchstück 13 die Transportrichtungsänderungsvorrichtung 7 passiert hat, werden die Schlauchstücke 13 mit einer kontinuierlichen Geschwindigkeit mit einer nicht dargestellten Fördervorrichtung, beispielsweise einem Nadel- oder Magnetförderband, in x-Richtung transportiert. Wenn ein Schlauchstück 13 die Bodenöffnungsvorrichtung 8 erreicht, wird die dem Auflagetisch zugewandte (untere) Wandung des Schlauchstückes 13 mit Hilfe einer in den Figuren 3 - 5 dargestellten Fixiervorrichtung auf dem Tisch fixiert. Diese Fixiervorrichtung kann ein Saugförderband 27 oder ein mitlaufender Fixierkolben sein.

Anschließend wird das Schiebeblech 15 mithilfe des Schlittens 16 in Ausbreitungsrichtung z - in der Ebene der Schlauchstücke 13 - verfahren und so die obere Wandung des Schlauchstückes 13 auf sich selbst zurückgefaltet, so dass ein offener Sackboden 14 - ein so genanntes Bodenquadrat - gebildet wird. Die ungleichförmige Drehbewegung der Hebelarme 19 sorgt dafür, dass sich das Schiebeblech 15, während des Zurückfaltens der oberen Wandung des Schlauchstückes 13, mit im Wesentlichen derselben kontinuierlichen Geschwindigkeit in x-Richtung bewegt wie die Schlauchstücke 13 selbst. So kann eine gleichmäßige Faltung gewährleistet und ein symmetrisches Bodenquadrat 14 gebildet werden.

In einer weiteren Ausführungsform der Bodenöffnungsvorrichtung 8 können zusätzlich Sauger vorgesehen sein, die die obere Wandung der Schlauchstücke 13 anheben, bevor das Schiebeblech die obere Wandung auf sich selbst zurückfaltet.

Nach dem Zurückfalten der oberen Wandung des Schlauchstückes 13 auf sich selbst kann eine Anpressrolle 20 vorgesehen sein, die in Transportrichtung x der Schlauchstücke - im Bereich der Bodenöffnung 14 - angebracht ist. Durch das Hindurchfahren der Bodenöffnung durch den Spalt, den die Rolle 20 mit dem Tisch oder einer Gegenwalze bildet, werden Falzkanten stabilisiert beziehungsweise fixiert.

In einer weiteren Ausführungsform kann das Schiebeblech 15 der Bodenöffnungsvorrichtung 8 in einem Winkel α zur Tischebene geneigt sein. Bei dieser Ausführungsform kann das Schiebeblech aus einem flexiblen Material gestaltet sein. Während des Zurückfaltens der oberen Wandung des Schlauchstückes kann sich das flexible Schiebeblech an den Tisch anschmiegen und übt damit eine Kraft - mit einer Hauptkomponente in y-Richtung - auf die Wandungsfalte aus, so dass bereits in diesem Arbeitsschritt eine haltbare Falte gebildet wird. In einer solchen Ausführungsform wäre eine Anpressrolle 20 nicht unbedingt notwendig. Es wird aber nicht ausgeschlossen, dass eine Ausführungsform, die beide Merkmale - ein um den Winkel α angewinkeltes Schieberblechs und eine Anpressrolle 20 - umfasst, vorteilhaft sein kann.

Die Figur 3 zeigt die Ansicht III - III in der Fig. 2. In dieser Figur 3 ist ein Andrückblech 26 zu erkennen, das mit dem nicht näher dargestellten Transporttisch einen horizontalen Spalt bildet. Zwischen Transporttisch und Andrückblech 26 wird durch ein nicht gezeigtes Transportsystem das Schlauchstück 13 transportiert. Das Andrückblech 26 stellt nicht nur den Andruck des Schlauchstücks in Richtung des Tischbleches sicher, sondern bildet mit seiner dem Ende des Schlauchstück 13 zugewandten Kante eine Falzkante dar, entlang welcher der Boden aufgeklappt wird. Dieser Sachverhalt wird anhand der Figuren 4 und 5 deutlich. Zwischen dem Andrückblech und dem Ende des Schlauchstücks ist noch ein Saugband 27 angeordnet. Dieses Saugband ist ein mit Luftdurchtrittsöffnungen versehenes Transportband, welche über einen nicht näher dargestellten Saugkasten läuft. Dieser Saugkasten ist mit einem Unterdruck beaufschlagt, so dass die auf dem Transporttisch aufliegende Wandung vom Saugkasten über die Luftdurchtrittsöffnungen in Richtung auf den Saugtisch gesogen wird. Damit wird sichergestellt, dass die untere Wandung beim Zurückfalten der oberen Wandung auf dem Transporttisch verbleibt.

Um das Schieberblech 15, welches sich in der Figur 3 bereits in Richtung z in Bewegung befindet, auch zwischen die beiden Wandungen einfädeln zu können, wurde die obere Wandung durch geeignete Einrichtungen wie Vakuumsauger bereits leicht angehoben, so dass ein bereits leicht geöffnetes Ende 25 entstanden ist.

Die Bewegung des Schieberbleches 15 ist der Rotationsbewegung der Hebelarme 19 (nicht sichtbar) und 19', die in der x-z-Ebene stattfindet, überlagert. Die in der Figur 2 gezeigten Bauteile sind auch, sofern sie nicht durch andere Bauteile verdeckt sind, in der Figur 3 zu erkennen.

Die Figur 4 zeigt eine ähnliche Situation die die Figur 3, jedoch ist das Schieberblech 15 nun voll in Richtung z ausgefahren. Dabei wurde das Schieberblech 15 oberhalb des Andrückbleches 27 geführt, so dass die obere Wandung des Schlauchstücks auf sich selbst unter Ausbildung von so genannten Dreieckstaschen 28 und 29 zurückgefaltet wurde. Es ist dabei das gewünschte offene Bodenquadrat 14 entstanden. Während des Öffnens wurde sowohl das Schlauchstück 13 in Richtung z weiterbewegt und die Hebelarme 19 und 19' weiter in Richtung des Pfeils 24 weitergedreht. Dabei wurde und wird die Rotationsgeschwindigkeit, wenn das Schieberblech 15 in Kontakt mit dem Schlauchstück 13 war und ist, so verändert, dass die Geschwindigkeitskomponente in Richtung z stets so groß war und ist wie die Geschwindigkeit des Schlauchstücks. Das bedeutet also, dass zunächst, wenn das Schieberblech 15 das Schlauchstück 13 erstmals berührt hat, die Geschwindigkeit reduziert wird, bis die Hebelarme 19 und 19' den Scheitelpunkt (Hebelarm und Träger fluchten) erreicht haben. Von nun an wird die Geschwindigkeit wieder erhöht, bis das Schieberblech 15 nicht mehr in Kontakt mit dem Schlauchstück steht. Insgesamt kann mit dieser Vorrichtung also das Schieberblech über einen bestimmten Zeitraum mit einer Geschwindigkeit in Transportrichtung (z) bewegt werden, die der Transportgeschwindigkeit des Schlauchstücks 13 entspricht. Das Schlauchstück 13 braucht im Vergleich zum Stand der Technik nicht mehr angehalten werden, damit das offene Bodenquadrat gebildet werden kann. Die Figur 5 zeigt nun die Situation, in der das Schieberblech vollständig gegen die Richtung z zurückgezogen wurde und damit nicht mehr in Kontakt mit dem offenen Bodenquadrat 14 steht. Die Rotationsgeschwindigkeit der Hebelarme 19 und 19' kann nun kurzzeitig und gegebenenfalls kräftig erhöht werden, damit das Schieberblech 15 wieder bereit steht, wenn das folgende Schlauchstück 13 zugeführt wird.

Kurz nach Verlassen des Schieberbleches 15 trifft das offene Bodenquadrat auf die Anpressrolle 20, die mit dem Transporttisch einen Anpressspalt bilden kann. Der Spalt kann ein festes, aber mittels einer Einstellvorrichtung einstellbares Maß aufweisen. Die Rolle kann aber auch mit ihrem Eigengewicht auf den Tisch drücken. Um die Anpresskraft zu erhöhen, kann die Rolle mittels Federkraft zusätzlich gegen den Tisch angestellt werden. Die Anpressrolle 20 kann auch statt mit dem Tisch mit einer weiteren Rolle oder Walze einen Walzenspalt bilden. Die Rolle 20 kann zudem zweigeteilt sein, um die größere Höhe des Teils des offenen Bodenquadrates berücksichtigen zu können, der auf sich selbst zurückgefaltet wurde, der ja auf zwei Sackwandungen aufliegt. Außerdem kann die Rolle 20 temperiert sein, um die Falze des offenen Bodenquadrates noch besser einprägen zu können.

| **Bezugszeichenliste** | |
|---|---|
| 1 | Sackherstellungsvorrichtung |
| 2 | Schlauch |
| 3 | Wickel |
| 4 | Abwicklungseinrichtung |
| 5 | Lagentrennstation |
| 6 | Querschneideeinrichtung |
| 7 | Einrichtung zur Änderung der Transportrichtung |
| 8 | Bodenöffnungsstation |
| 9 | Ventilstation |
| 10 | Bodenschließstation, Zulegestation |
| 11 | Deckblattstation |
| 12 | Sackstapel |
| 13 | Schlauchstück |
| 14 | Offenes Bodenquadrat, geöffneter Sackboden |
| 15 | Sch ieberblech |
| 16 | Schlitten |
| 17 | Träger |
| 18 | Drehlager |
| 19 | Hebelarm |
| 20 | Anpressrolle |
| 21 | Pneumatikzylinder |
| 22 | Elektromotor |
| 23 | Pfeil |
| 24 | Pfeil |
| 25 | offenes Ende des Schlauchstücks 13 |
| 26 | Andrückblech |
| 27 | Saugband |
| 28 | Dreieckstasche |
| 29 | Dreieckstasche |
| 30 | Gestell |

## Patentansprüche

1. Vorrichtung (1) zum Öffnen von Enden von Schlauchstücken (13) zu offenen Bodenquadraten (14), welche aus zwei übereinander liegenden Wandungen bestehen,
• welche zumindest eine Transportvorrichtung umfasst, mit welcher die Schlauchstücke (13) in einer Transportrichtung (x), die quer zu ihrer Erstreckungsrichtung (z) verläuft, in horizontaler Lage förderbar sind,
• welche zumindest ein Mittel (15) zum Öffnen der Bodenquadrate (14) umfasst, welches (15) in Erstreckungsrichtung (z) bewegbar ist und
• mit welcher die obere Wandung eines Endes eines Schlauchstücks (13) zur Bildung eines offenen Bodenquadrates (14) auf sich selbst zurückklappbar ist,
• wobei das zumindest eine Mittel (15) zum Öffnen der Bodenquadrate (14) zumindest zeitweise gleichzeitig in Transportrichtung (x) und in Erstreckungsrichtung (z) der Schlauchstücke (13) bewegbar ist,
• wobei ein erstes Mittel zum Bewegen (22, 19, 19', 18, 17) vorgesehen ist, mit welchem das Mittel zum Öffnen (15)
- in der Transportrichtung (x) der Schlauchstücke (13) oder
- in der Transportrichtung (x) der Schlauchstücke und in Erstreckungsrichtung (z)
bewegbar ist,
• wobei das erste Mittel zum Bewegen (21, 16, 17) einen Hebelarm (19, 19'), der um eine Drehachse (D₃), die orthogonal zur Ebene der Schlauchstücke gerichtet ist, drehbar gelagert ist, und einen weiteren Hebelarm (19, 19'), der um eine weitere Drehachse (D₄), die orthogonal zu der Ebene der Schlauchstücke (13) gerichtet ist, drehbar gelagert ist, umfasst,
• wobei ein zweites Mittel zum Bewegen (21, 16, 17) in Erstreckungsrichtung der Schlauchstücke (13) vorgesehen ist, das von dem ersten Mittel zum Bewegen bewegbar ist und das Mittel (15) zum Öffnen trägt und
• wobei das zweite Mittel zum Bewegen (16, 17, 21) ein Koppelelement (17) und einen Antrieb (21) umfasst, mit welchem das Mitte! zum Öffnen (15) relativ zum ersten Mittel zum Bewegen (21, 16, 17) bewegbar ist und
• wobei beide Hebelarme (19, 19') über das Koppelelement (17) verbunden sind, welches drehbar in beiden Hebelarmen gelagert ist
**dadurch gekenntzeichnet**,
• dass das Mittel zum Öffnen auf einem Schlitten (16) gelagert ist, welcher (16) auf dem Koppelelement bewegbar ist.

2. Vorrichtung nach Anspruch 1,
**dadurch gekenntzeichnet, dass**
der Antrieb des ersten Mittels zum Bewegen derart synchronisierbar ist, dass das Mittel zum Öffnen (15) sich entlang der Transportrichtung der Schlauchstücke mit gleicher Geschwindigkeit bewegt wie die Schlauchstücke (13).

3. Vorrichtung nach einem der vorstehenden Ansprüche,
**dadurch gekennzeichnet, dass**
der Antrieb des zweiten Mittels zum Bewegen an dem Koppelelement befestigt ist.

4. Vorrichtung nach einem der vorstehenden Ansprüche,
**dadurch gekennzeichnet, dass**
der Antrieb einen Pneumatikzylinder (21) umfasst.

5. Vorrichtung nach einem der vorstehenden Ansprüche,
**dadurch gekennzeichnet, dass**
ein Elektromotor (22) zum Antreiben zumindest eines Hebelarms (19, 19') über eine Achse/Welle im zweiten Drehpunkt (D₃, D₄) vorgesehen ist.

6. Vorrichtung nach einem der vorstehenden Ansprüche,
**dadurch gekennzeichnet, dass**
das erste Mittel (21) zum Bewegen und/oder das zweite Mittel (15) zum Bewegen einen Linearantrieb oder Linearmotor umfasst.

7. Verfahren zum Öffnen von Enden von Schlauchstücken (13) zu offenen Bodenquadraten (14), welche (13) aus zwei übereinander liegenden Wandungen bestehen,
• wobei zumindest eine Transportvorrichtung vorgesehen ist, mit welcher die Schlauchstücke (13) in einer Transportrichtung (x), die quer zu ihrer Erstreckungsrichtung (z) verläuft, in horizontaler Lage gefördert werden,
• wobei zumindest ein Mittel (15) zum Öffnen der Badenquadrate (14) in Erstreckungsrichtung (z) bewegt wird,
• wobei zum Öffnen der Enden der Schlauchstücke (13) zu offenen Bodenquadraten (14) die obere Wandung des Schlauchstücks (13) auf sich selbst zurückgeklappt wird
• das zumindest eine Mittel (15) zum Öffnen der Bodenquadrate (14) zumindest zeitweise gleichzeitig in Transportrichtung (x) und in Erstreckungsrichtung (z) der Schlauchstücke (13) bewegt wird
• wobei ein erstes Mittel zum Bewegen (22, 19, 19', 18, 17) vorgesehen ist, mit welchem das Mittel zum Öffnen (15)
- in der Transportrichtung (x) der Schlauchstücke (13) oder
- in der Transportrichtung (x) der Schlauchstücke und in Erstreckungsrichtung (z)
bewegt wird
• wobei ein zweites Mittel zum Bewegen (21, 16, 17) in Erstreckungsrichtung der Schlauchstücke (13) vorgesehen ist, das von dem ersten Mittel zum Bewegen bewegt wird und das Mittel (15) zum Öffnen trägt und
• wobei das zweite Mittel zum Bewegen (16, 17, 21) ein Koppelelement (17) und einen Antrieb (21) umfasst, mit welchem das Mittel zum Öffnen (15) relativ zum ersten Mittel zum Bewegen (21, 16, 17) bewegt wird und
• wobei das erste Mittel zum Bewegen (21, 16, 17) einen Hebelarm (19, 19'), der um eine Drehachse (D₃), die orthogonal zur Ebene der Schlauchstücke gerichtet ist, drehbar gelagert ist, und einen weiteren Hebelarm (19, 19'), der um eine weitere Drehachse (D₄), die orthogonal zu der Ebene der Schlauchstücke (13) gerichtet ist, drehbar gelagert ist, umfasst, wobei beide Hebelarme (19, 19') über das Koppelelement (17) verbunden sind, welches drehbar in beiden Hebelarmen gelagert ist,
**dadurch gekennzeichnet, dass**
• dass das Mittel zum Öffnen auf einem Schütten (16) gelagert ist, welcher (16) auf dem Koppelelement bewegt wird.

8. Verfahren nach dem vorstehenden Anspruch,
**dadurch gekennzeichnet, dass**
das zumindest eine Mittel (15) zum Öffnen der Bodenquadrate (14) eine Drehbewegung in der Ebene (x, z) des flachliegenden Schlauchstücks (13) ausführt.

## Claims

1. Device (1) for opening ends of tube pieces (13) to open base squares (14), which consist of two superimposed walls
• which at least comprises a transport device with which the tube piece (13) may be conveyed in a horizontal position in a transport direction (x), which runs transversely to its direction of extension (z)
• which comprises at least one means (15) for opening the base square (14), which is movable in the direction of extension (z), and
• with which the upper wall of one end of a tube piece (13) may also be folded back to form an open base square (14),
• wherein the at least one means (15) for opening the base square (14) is movable at least temporally simultaneously in the direction of transport (x) and in the direction of extension (z) of the tube piece (13),
• wherein a first means for moving (22, 19, 19', 18, 17) is provided, with which the means for opening (15) is movable
- in the transport direction (x) of the tube piece (13) or
- in the transport direction (x) of the tube piece and in the direction of extension (z),
• wherein the first means for moving (21, 16, 17) is rotably mounted on a lever arm (19, 19') which is rotatable about an axis of rotation (D₃) which is directed at right angles to the plane of the tube piece (13), and a further lever arm (19, 19') which is rotatable about a further axis of rotation (D₄) which is directed orthogonally to the plane of the tube piece (13),
• wherein a second means for moving (21, 16, 17) is provided in the direction of extension of the tube piece (13) and is movable by the first means for moving and carries the means (15) for opening, and
• wherein the second means for moving (16, 17, 21) comprise a coupling element (17) and a drive (21) with which the means for opening (15) may be moved relative to the first means for moving (21, 16, 17), and
• wherein both lever arms (19, 19') are connected via the coupling element (17), which is mounted rotatably in both lever arms
**characterized in that**
• the means for opening is mounted on a carriage (16), which (16) is movable on the coupling element.

2. Device according to claim 1,
**characterized in that**
the drive of the first means for moving may be so synchronized that the means for opening (15) move along the direction of transport of the tube piece with the same speed as the tube piece (13).

3. Device according to one of the preceding claims,
**characterized in that**
the drive of the second means for moving is fixed to the coupling element.

4. Device according to one of the preceding claims,
**characterized in that**
the drive comprises a pneumatic cylinder (21).

5. Device according to one of the preceding claims,
**characterized in that**
an electric motor (22) is provided for driving at least one lever arm (19, 19') via an axle/shaft at the second rotation point (D₃, D₄).

6. Device according to one of the preceding claims,
**characterized in that**
the first means (21) for moving and/or the second means (15) for moving comprises a linear drive or linear motor.

7. Method for opening ends of tube pieces (13) to open base squares (14) which (13) consist of two superimposed walls,
• wherein at least a transport device is provided with which the tube pieces (13) may be conveyed in a horizontal position in a transport direction (x), which runs transversely to their direction of extension (z),
• wherein at least one means (15) for opening the base square (14) is movable in the direction of extension (z), and
• wherein for opening the ends of the tube piece (13) to form an open base square (14), the upper wall of the tube piece (13) may be folded back on itself,
• the at least one means (15) for opening the base square (14) is movable at least temporally simultaneously in the direction of transport (x) and in the direction of extension (z) of the tube piece (13)
• wherein a first means for moving (22, 19, 19', 18, 17) is provided, with which the means for opening (15) is movable
- in the transport direction (x) of the tube piece (13) or
- in the transport direction (x) of the tube piece and in the direction of extension (z),
• wherein a second means for moving (21, 16, 17) is provided in the direction of extension of the tube piece (13) and is movable by the first means for moving and carries the means (15) for opening,
• wherein the second means for moving (16, 17, 21) comprise a coupling element (17) and a drive (21) with which the means for opening (15) may be moved relative to the first means for moving (21, 16, 17), and
• wherein the first means for moving (21, 16, 17) is rotably mounted on a lever arm (19, 19') which is rotatable about an axis of rotation (D₃) which is directed at right angles to the plane of the tube piece (13), and a further lever arm (19, 19') which is rotatable about a further axis of rotation (D₄) which is directed orthogonally to the plane of the tube piece (13), wherein both lever arms (19, 19') are connected via the coupling element (17), which is mounted rotatably in both lever arms
**characterized in that**
• the means for opening is mounted on a carriage (16), which (16) is movable on the coupling element.

8. Device according to the preceding claim,
**characterized in that**
at least one means (15) for opening the base square (14) performs a rotational movement in the plane (x, z) of the flat-lying tube piece (13).

## Revendications

1. Dispositif (1) pour l'ouverture d'extrémités d'éléments tubulaires (13) vers des carrés de fond ouverts (14), qui sont constitués de deux parois superposées,
• qui comprend au moins un dispositif de transport avec lequel les éléments tubulaires (13) peuvent être convoyés en position horizontale dans une direction de transport (x), qui s'étend transversalement par rapport à leur direction d'extension (z),
• qui comprend au moins un moyen (15) permettant d'ouvrir les carrés de fond (14), ce moyen (15) étant mobile dans la direction d'extension (z) et
• avec lequel la paroi supérieure d'une extrémité d'un élément tubulaire (13) pour la formation d'un carré de fond ouvert (14) peut être rabattue sur elle-même,
• l'au moins un moyen (15) permettant d'ouvrir les carrés de fond (14) étant mobile au moins simultanément dans la direction de transport (x) et dans la direction d'extension (z) des éléments tubulaires (13),
• un premier moyen de déplacement (22, 19, 19', 18, 17) étant prévu, avec lequel le moyen d'ouverture (15)
- est mobile dans la direction de transport (x) des éléments tubulaires (13) ou
- est mobile dans la direction de transport (x) des éléments tubulaires et dans la direction d'extension (z),
• le premier moyen de déplacement (21, 16, 17) comprenant un bras de levier (19, 19') qui est logé de manière rotative autour d'un axe de rotation (D₃), qui est orientée de manière orthogonale par rapport au plan des éléments tubulaires, et un autre bras de levier (19, 19') qui est logé de manière rotative autour d'un autre axe de rotation (D₄), qui est orientée de manière orthogonale par rapport au plan des éléments tubulaires (13),
• un deuxième moyen de déplacement (21, 16, 17), étant prévu dans la direction d'extension des éléments tubulaires (13), qui est peut être déplacé par le premier moyen de déplacement et porte le moyen d'ouverture (15) et
• le deuxième moyen de déplacement (16, 17, 21) comprenant un élément de couplage (17) et un dispositif d'entraînement (21), avec lequel le moyen d'ouverture (15) peut être déplacé par rapport au premier moyen de déplacement(21, 16, 17) et
• les deux bras de levier (19, 19') étant reliés par l'intermédiaire de l'élément de couplage (17), qui est logé de manière rotative dans les deux bras de levier, **caractérisé en ce que**
• le moyen d'ouverture est logé sur un chariot (16), ce chariot (16) étant mobile sur l'élément de couplage.

2. Dispositif selon la revendication 1,
**caractérisé en ce que**
le dispositif d'entraînement du premier moyen de déplacement peut être synchronisé de façon à ce que le moyen d'ouverture (15) se déplace le long de la direction de transport des éléments tubulaires à la même vitesse que les éléments tubulaires (13).

3. Dispositif selon l'une des revendications précédentes,
**caractérisé en ce que**
le dispositif d'entraînement du deuxième moyen est fixé à l'élément de couplage.

4. Dispositif selon l'une des revendications précédentes,
**caractérisé en ce que**
le dispositif d'entraînement comprend un vérin pneumatique (21).

5. Dispositif selon l'une des revendications précédentes,
**caractérisé en ce que**
un moteur électrique (22) est prévu pour l'entraînement d'au moins un bras de levier (19, 19') par l'intermédiaire d'un axe/arbre dans le deuxième centre de rotation (D₃, D₄).

6. Dispositif selon l'une des revendications précédentes,
**caractérisé en ce que**
le premier moyen (21) de déplacement et/ou le deuxième moyen (15) de déplacement comprend un dispositif d'entraînement linéaire ou un moteur linéaire.

7. Procédé d'ouverture d'extrémités d'éléments tubulaires (13) vers des carrés de fond ouverts (14), ces éléments tubulaires (13) étant constitués de parois superposées,
• au moins un dispositif de transport étant prévu, avec lequel les éléments tubulaires (13) sont convoyés en position horizontale dans une direction de transport (x) qui s'étend dans sa direction d'extension (z),
• au moins un moyen (15) d'ouverture des carrés de fond (14) étant déplacé dans la direction d'extension (z),
• pour l'ouverture des extrémités des éléments tubulaires (13) vers des carrés de fond ouverts (14), la paroi supérieure de l'élément tubulaire (13) étant rabattue sur elle-même,
• l'au moins un moyen (15) d'ouverture des carrés de fond (14) étant déplacé au moins simultanément dans la direction de transport (x) et dans la direction d'extension (z) des éléments tubulaires (13),
• un premier moyen de déplacement (22, 19, 19', 18, 17) étant prévu, avec lequel le moyen d'ouverture (15)
- est déplacé dans la direction de transport (x) des éléments tubulaires (13) ou
- est déplacé dans la direction de transport (x) des éléments tubulaires et dans la direction d'extension (z)
• un deuxième moyen de déplacement (21, 16, 17) étant prévu dans la direction d'extension des éléments tubulaires (13), qui est déplacé par le moyen de déplacement et portant le moyen (15) d'ouverture et
• le deuxième moyen de déplacement (16, 17, 21) comprenant un élément de couplage (17) et un dispositif d'entraînement (21), avec lequel le moyen d'ouverture (15) est déplacé par rapport au premier moyen de déplacement (21,16, 17) et
• le premier moyen de déplacement (21, 16, 17) comprend un bras de levier (19, 19'), qui est logé de manière rotative autour d'un axe de rotation (D₃), qui est orienté de manière orthogonale par rapport au plan des éléments tubulaires, et un autre bras de levier (19, 19'), qui est logé de manière rotative autour d'un axe de rotation (D₄), qui est orienté de manière orthogonale par rapport au plan des éléments tubulaires (13), les deux bras de levier (19, 19') étant reliés par l'intermédiaire de l'élément de couplage (17), qui est logé de manière rotative dans les deux bras de levier,
**caractérisé en ce que**
• le moyen d'ouverture est logé sur un chariot (16), ce chariot (16) étant déplacé sur l'élément de couplage.

8. Procédé selon la revendication précédente,
**caractérisé en ce que**
l'au moins un moyen (15) d'ouverture des carrés de fond (14) effectue un mouvement de rotation dans le plan (x, z) de l'élément tubulaire (13) posé à plat.
